# FASCICULE DE BREVET EUROPEEN

(11) **EP 0 306 581 B1**
(45) Date de publication et mention de la délivrance du brevet: **13.05.1992**
(21) Numéro de dépôt: 87402021.7
(22) Date de dépôt: 10.09.1987
(51) Int. Cl.: E21D 11/38

(54) **Joint d'étanchéité pour voussoir de tunnel**
Dichtungselement für Tunnelausbausegmente
Sealing element for tunnel lining segments

(43) Date de publication de la demande: 15.03.1989
(73) Titulaire: LE JOINT FRANCAIS, F-95870 Bezons (FR)
(72) Inventeur: Colin, Olivier, F-95100 Argenteuil (FR)
(74) Mandataire: Weinmiller, Jürgen

(56) Documents cités:
- EP-A- 0 147 764
- EP-A- 0 222 968
- US-A- 3 829 107

## Description

La présente invention concerne un joint d'étanchéité profilé en élastomère, destiné à être posé dans une gorge périphérique de voussoir pour tunnel, à fond plan et rebords inclinés, et présentant une face devant se loger dans le fond de la gorge munie de plusieurs rainures s'étendant parallèlement dans le sens longitudinal, encadrées par des jambages d'appui, et une face opposée sensiblement plane.

De tels joints, décrits dans le document EP-A-0222968, n'assurent pas une étanchéité parfaite lorsque le liquide, généralement de l'eau, à l'encontre duquel on veut assurer l'étanchéité, et sous une forte pression, comme c'est le cas pour des tunnels à une profondeur importante ou sous des fleuves ou des bras de mer.

Le document EP-A-0147764 décrit un joint d'étanchéité à flancs latéraux perpendiculaires aux plans des surfaces entre lesquelles l'étanchéité est à assurer, ne s'appuyant pas sur des rebords inclinés d'une gorge, et composé d'un matériau hydrogonflant entre deux rubans de matériau non hydrogonflant.

La présente invention a pour but de procurer un joint d'étanchéité pour voussoir de tunnel qui présente une meilleure étanchéité que les joints connus en présence de fortes pression de liquide.

Le joint selon l'invention est caractérisé en ce que son jambage situé du côté où s'exerce la pression du liquide à l'encontre duquel on veut assurer l'étanchéité, ou ses deux jambages latéraux, présentent une lèvre d'appui sur le rebord incliné correspondant de la gorge du voussoir.

Il répond en outre de préférence à au moins l'une des caractéristiques suivantes :
- Il comporte sur sa face opposée à celle devant se loger dans le fond de la gorge une couche d'élastomère hydrogonglant.
- L'épaisseur de la couche d'élastomère hydrogonflant est de 2 à 3 mm.
- Il est muni d'alvéoles longitudinales en forme d'arche au-dessus des jambages de sa zone centrale, et en forme de croissant de lune tourné vers son axe au-dessus des jambages latéraux.
- Le volume libre occupé par ses rainures, et éventuellement ses alvéoles, est égal au volume d'élastomère situé au repos au-dessus de la gorge, augmenté d'environ 10%.

Il est décrit ci-après, à titre d'exemples et en référence aux figures du dessin annexé, des joints d'étanchéité de voussoirs de tunnel selon l'invention.

La figure 1 représente en coupe deux joints d'étanchéité disposés en face l'un de l'autre dans des gorges de voussoir se faisant face, munis chacun d'une lèvre d'étanchéité et d'une couche de caoutchouc hydrogonflant.

La figure 2 représente deux joints d'étanchéité disposés face à face, munis chacun d'une lèvre d'étanchéité et d'alvéoles longitudinales en forme d'arche et de croissant de lune.

Dans la figure 1, chacun des voussoirs (1, 2) en face l'un de l'autre comporte une gorge dans laquelle est disposé un joint (3, 4). Les joints ont chacun une face plane, ces faces places s'appliquant l'une contre l'autre selon le plan de contact 5. Les faces opposées des joints sont munies chacune de trois rainures longitudinales, une rainure centrale (6,7) et deux rainures latérales (8, 10 ; 9, 11). Ces rainures sont encadrées par des jambages (12, 14, 16, 18 ; 13, 15, 17, 19). Le jambage latéral (18, 19) disposé du côté d'ou vient la pression de l'eau provenant de terrain environnant représentée par la flèche à gauche de la figure, est munie d'une lèvre (20, 21) améliorant l'étanchéité, du fait que la pression de l'eau la plaque contre le flanc correspondant de la gorge dans laquelle est logé le joint, et contre le fond de cette gorge, comme représenté par les flèches à proximité des jambages latéraux des joints.

Pour améliorer encore l'étanchéité, la zone des deux joints à proximité de leur face plane est constituée en un élastomère hydrogonflant, de préférence sur une épaisseur de 2 à 3mm. On sait que de tels élastomères peuvent subir des augmentations de volume de 100% au contact de l'eau.

Lorsque les voussoirs sont serrés l'un sur l'autre comme représenté par les deux flèches verticales, les joints s'écrasent et viennent occuper le volume des rainures, jusqu'à ce que les deux voussoirs viennent au contact l'un de l'autre.

Les joints d'étanchéité représentés en figure 2 permettent une course d'écrasement des joints plus importante pour un effort identique exercé par les voussoirs. Chaque joint est percé au-dessus de ses jambages centraux (12, 14 ou 13, 15) d'alvéoles longitudinales en forme d'arche 24, 26 ou 25, 27, et au-dessus de ses jambages latéraux d'alvéoles longitudinales en forme de croissant tourné vers l'axe du joint 28, 30 ou 29, 37. Ces alvéoles évitent l'apparition dans les joints lors de leur écrasement de zones de cisaillement susceptibles d'entraîner leur détérioration, comme cela serait le cas s'ils étaient percés d'alvéoles circulaires.

Le volume libre correspondant aux rainures, et éventuellement aux alvéoles, est choisi de préférence supérieur d'environ 10% au volume occupé par un joint au repos au-dessus de la gorge, de façon à ne pas soumettre le joint lors de son écrasement à des contraintes excessives risquant de le dégrader.

## Revendications

1. Joint d'étanchéité profilé en élastomère, destiné à être posé dans une gorge périphérique de voussoir (1, 2) pour tunnel, à fond plan et rebords inclinés, et présentant une face devant se loger dans le fond de la gorge munie de plusieurs rainures (6, 8, 10, 7, 9, 11) s'étendant parallèlement dans le sens longitudinal, encadrées par des jambages d'appui (12, 14, 16, 18 ; 13, 15, 17, 19), et une face opposée sensiblement plane, caractérisé en ce que le jambage (18 ; 19) situé du côté où s'exerce la pression du liquide à l'encontre duquel on veut assurer l'étanchéité, ou les deux jambages latéraux, présentent une lèvre d'appui (20 ; 21) sur le rebord incliné correspondant de la gorge du voussoir.

2. Joint d'étanchéité selon la revendication 1, caractérisé en ce qu'il comporte sur sa face opposée à celle devant se loger dans le fond de la gorge une couche d'élastomère hydrogonflant (22 ; 23).

3. Joint d'étanchéité selon la revendication 2, caractérisé en ce que l'épaisseur de la couche d'élastomère hydrogonflant est du 2 à 3 mm.

4. Joint d'étanchéité selon l'une des revendication 1 à 3, caractérisé en ce qu'il est muni d'alvéoles longitudinales en forme d'arche (24, 26 ; 25, 27) au-dessus des jambages de sa zone centrale, et en forme de croissant de lune (28, 30 ; 29, 31) tourné vers son axe, au-dessus de ses jambages latéraux.

5. Joint d'étanchéité selon l'une des revendications 1 à 4, caractérisé en ce que le volume libre occupé par ses rainures, et éventuellement ses alvéoles, est égal au volume d'élastomère situé au repos au-dessus de la gorge, augmenté d'environ 10%.

## Claims

1. Shaped elastomer seal adapted to be placed in a peripheral channel in a tunnel lining member (1, 2) with flat bottom and inclined flanks and having a surface adapted to be accommodated in the bottom of the channel having a plurality of parallel grooves (6, 8, 10, 7, 9 11) extending longitudinally between support members (12, 14, 16, 18; 13, 15, 17, 19) and a substantially plane opposite surface, characterised in that the support members (18; 19) on the side on which is exerted the pressure of the liquid against which a seal is to be provided, or the two lateral support members, have a lip (20; 21) bearing on the respective inclined flank of the channel in the tunnel lining member.

2. Seal according to claim 1 characterised in that it comprises on its surface opposite that adapted to be accommodated in the bottom of the channel a layer of elastomer (22; 23) which swells in contact with water.

3. Seal according to claim 2 characterised in that the thickness of the layer of elastomer which swells in contact with water is from 2 to 3 mm.

4. Seal according to any one of claims 1 to 3 characterised in that it is provided with arc-shaped longitudinal cells (24, 26; 25, 27) above the support members of its central area and crescent moon-shaped cells (28, 30; 29, 31) facing towards its axis above its lateral support members.

5. Seal according to any one of claims 1 to 4 characterised in that the volume occupied by its grooves and where applicable by its cells is equal to the volume of elastomer above the channel when unstressed increased by approximately 10%.

## Patentansprüche

1. Profilierte Elastomerdichtung, die in einer peripheren Kehle eines Tunnelausbausegments (1, 2) mit ebenem Boden und geneigten Rändern angebracht werden soll, mit einer Frontfläche, die sich auf dem Boden der Kehle auflegen soll und mit mehreren Nuten (6, 8, 10, 7, 9, 11) versehen ist, die in Längsrichtung verlaufen und von Stützeinfassungen (12, 14, 16, 18; 13, 15, 17, 19) umrahmt sind, und mit einer im wesentlichen ebenen entgegengesetzten Fläche, dadurch gekennzeichnet, daß die Einfassung (18; 19), die sich auf der Seite befindet, wo der Druck des Fluids ausgeübt wird, gegen das abgedichtet werden soll, oder die beiden seitenlichen Einfassungen eine Stützlippe (20; 21) aufweisen, die auf dem entsprechenden geneigten Rand der Kehle des Ausbausegments aufliegt.

2. Dichtung nach Anspruch 1, dadurch gekennzeichnet, daß sie auf ihrer Fläche, die der Fläche entgegengesetzt ist, welche sich auf dem Boden der Kehle auflegen soll, eine Schicht aus im Wasser quellenden Elastomer (22; 23) aufweist.

3. Dichtung nach Anspruch 2, dadurch gekennzeichnet, daß die Dicke der Schicht aus im Wasser quellenden Elastomer zwischen 2 und 3 mm liegt.

4. Dichtung nach einem der Ansprüche 1 bis 3, dadurch gekennzeichnet, daß sie mit bogenförmigen Längszellen (24, 26; 25, 27) oberhalb der Einfassungen ihres mittleren Bereichs und in Form einer zu ihrer Achse gewandten Mondsichel (28, 30; 29, 31) oberhalb ihrer Seiteneinfassungen ausgestattet ist.

5. Dichtung nach einem der Ansprüche 1 bis 4, dadurch gekennzeichnet, daß der von den Nuten und eventuell den Längszellen eingenommene freie Raum gleich 110% des Elastomervolumens ist, das sich in der Ruhestellung oberhalb der Kehle befindet.
